# FASCICULE DE BREVET EUROPEEN

(11) **EP 0 796 360 B1**
(45) Date de publication et mention de la délivrance du brevet: **16.06.1999**
(21) Numéro de dépôt: 95940338.7
(22) Date de dépôt: 21.11.1995
(51) Int. Cl.: D03D 47/18, D03D 51/00

(54) **METIER A TISSER**
WEBMASCHINE
WEAVING MACHINE

(30) Priorité: 07.12.1994 FR 9414951
(43) Date de publication de la demande: 24.09.1997
(73) Titulaire: ICBT DIEDERICHS, 69740 Genas (FR)
(72) Inventeur: MATAS GABALDA, Carlos, F-07500 Granges-les-Valance (FR)
(74) Mandataire: Vuillermoz, Bruno
(86) Numéro de dépôt international: FR9501528
(87) Numéro de publication internationale: WO9617985

(56) Documents cités:
- EP-A- 0 523 581
- FR-A- 2 695 414
- US-A- 5 276 627

## Description

La présente invention concerne un perfectionnement apporté aux métiers à tisser, et plus particulièrement sur une nouvelle manière d'assurer l'entraînement et la synchronisation entre les différents moyens que comporte le métier pour réaliser un tissu.

Dans la suite de la description, l'invention sera décrite pour un métier à tisser dans lequel l'insertion de la trame est réalisée par l'intermédiaire de deux pinces, introduites simultanément à l'intérieur de la foule à partir de chaque côté du métier, l'une servant à amener le fil de trame prélevé sur une bobine située sur un côté de la machine jusqu'au milieu de sa largeur où s'effectue alors un transfert à la seconde pince qui, lors de son recul, amène le fil sur le côté opposé au côté d'alimentation, les déplacements desdites pinces à l'intérieur de la foule étant assurés par un ensemble désigné couramment par l'expression "lance ou ruban flexible".

La réalisation d'un tissu implique :
- d'une part, d'assurer le déroulement de la nappe de fils de chaine, la formation de la foule et le renvidage du tissu réalisé et;
- d'autre part, d'inserrer le fil de trame lorsque la foule est ouverte et de le tasser contre la dernière duite réalisée par l'intermédiaire d'un peigne porté par un battant.

A ce jour, pour réaliser la commande et la synchronisation des différents éléments permettant de réaliser ces opérations, les métiers à tisser comportent un moteur unique qui, par l'intermédiaire d'un ensemble embrayage/frein, entraîne en rotation un arbre moteur dit "arbre principal" qui s'étend sur toute la largeur du métier et à partir duquel des liaisons mécaniques permettent d'assurer l'entraînement en synchronisme des différents organes du métier.

D'un point de vue pratique, une telle conception donne satisfaction, mais elle présente cependant comme inconvénients de nécessiter un moteur de grande puissance, pouvant transmettre un couple important qui, à titre indicatif, est de l'ordre de 70 m.kg pour un métier à tisser permettant d'obtenir des articles ayant une largeur de 2 à 4 mètres, et tournant à une vitesse de 400 à 500 coups/min.

Par ailleurs, la transmission du mouvement aux différents organes (ensouple de fils de chaine, système de renvidage, avance et recul des pinces d'insertion, commande du battant) faisant appel à des transmissions mécaniques complique notablement la structure de ces métiers.

Or on a trouvé, et c'est ce qui fait l'objet de la présente invention, une solution qui permet de résoudre l'ensemble de ces problèmes.

D'une manière générale, l'invention concerne donc un perfectionnement apporté aux métiers à tisser dans lesquels l'insertion de la trame est réalisée par l'intermédiaire de deux pinces, introduites simultanément à l'intérieur de la foule à partir de chaque côté du métier, l'une servant à amener le fil de trame prélevé sur une bobine située sur un côté de la machine jusqu'au milieu de sa largeur où s'effectue alors un transfert à la seconde pince qui, lors de son recul, amène le fil sur le côté opposé au côté d'alimentation, la duite mise en place étant ensuite tassée contre la dernière duite du tissu par l'intermédiaire d'un peigne porté par un battant.

L'invention se caractérise en ce que la commande des moyens d'insertion de trame et du battant est réalisée par l'intermédiaire de deux moteurs électriques, disposés de chaque côté du métier :
- chaque moteur entraînant un arbre machine commandant les moyens d'insertion de trame et le carter porte battant situé du même côté que lui ;
- ces deux moteurs étant alimentés en parallèle par l'intermédiaire d'un ou plusieurs convertisseur(s) de fréquence et étant reliés entre eux par des moyens de synchronisation; de tels moyens de synchronisation sont de manière simple constitués par une connexion rigide reliant entre eux les deux arbres machines.

S'il peut être envisagé d'assurer la commande d'une part du dérouleur de chaine, de l'enrouleur de tissu, d'autre part du déplacement des cadres assurant la formation de la foule par l'intermédiaire de liaisons mécaniques avec les deux arbres moteurs précités, selon une forme préférentielle de réalisation conforme à l'invention, chacun de ces éléments est également commandé par un moteur électrique. Dans un tel cas, la synchronisation de l'ensemble des moteurs que comporte le métier à tisser est obtenue par l'intermédiaire d'une unité centrale de commande.

Grâce à une telle conception dans laquelle on réalise la commande des différents organes du métier à tisser par des moteurs spécifiques associés à chaque moyen, il est possible non seulement d'éliminer un grand nombre de liaisons mécaniques que nécessitent les métiers conventionnels dans lesquels tous les mouvements sont pris à partir d'un arbre principal commandé par un moteur unique, mais également d'obtenir une montée en vitesse beaucoup plus rapide du métier le couple à transmettre étant beaucoup plus faible.

L'invention et les avantages qu'elle apporte seront cependant mieux compris grâce à l'exemple de réalisation donné ci-après à titre indicatif mais non limitatif, et qui est illustré par la figure unique qui est une vue schématique, en perspective d'un métier à tisser réalisé conformément à l'invention.

En se reportant au schéma annexé, le métier à tisser conforme à l'invention se compose donc, comme tous les métiers à tisser, d'une ensouple (1) de fils de chaine (2), de cadres de lisses (3) (un seul étant schématisé) ou système Jacquard de commande des fils de chaine, permettant d'assurer la formation de la foule (4), d'un système d'appel (5) du tissu (6) formé et d'un rouleau de renvidage (7) dudit tissu.

La commande des fils de chaine est obtenue par tous moyens appropriés, tels que par exemple une ratière (8) ou une mécanique Jacquard.

La trame (9) est stockée sur une bobine disposée sur un côté du métier. Bien entendu, le métier peut être conçu pour permettre l'insertion, selon un rythme fonction du tissu à réaliser, d'une pluralité de trames de couleurs et/ou natures différentes. Dans un tel cas, l'alimentation en fils de trame peut être réalisée conformément aux enseignements du FR-A-2 695 414.

L'insertion du fil de trame (9) est obtenu par l'intermédiaire d'un ensemble comprenant deux pinces positives (10,11), disposées de chaque côté du métier et introduites simultanément à l'intérieur de la foule (4), la pince (10) entraînant le fil de trame (9) et transférant cette extrémité de ce dernier à la pince (11) au milieu de la foule par l'intermédiaire de moyens de transfert (35), cette pince (11) amenant la trame de l'autre côté du métier. Le tassement de la trame introduite contre la dernière duite du tissu (6) est réalisé par l'intermédiaire d'un peigne (12) monté sur un battant commandé par deux carters (13,14).

Tous les moyens précités étant des moyens conventionnels, ils ne seront donc pas décrits en détail par mesure de simplification.

Conformément à l'invention, la commande des moyens (10,11) permettant l'insertion de la trame (9) ainsi que celle du peigne (4) porté par le battant, est réalisée par l'intermédiaire de deux moteurs électriques (15,16) disposés de chaque côté du métier.

Le moteur (15) entraîne l'arbre machine (17) qui commande les moyens (28) (boites à cames) commandant les déplacements de la pince d'insertion (10), le carter (13) porte battant situé du côté du gauche du métier et éventuellement la mécanique de formation de la foule ; le moteur (16) situé du côté droit entraînant un second arbre (18) ainsi que les moyens (19) (boites à cames) commandant les déplacements de la pince (11) et le carter (14) porte battant.

Ces deux moteurs (15,16) sont par exemple des moteurs du type asynchrone. Ils sont alimentés en parallèle par l'intermédiaire d'un convertisseur de fréquences (30) et sont reliés entre eux par des moyens de synchronisation. Eventuellement, chaque moteur pourrait être alimenté par un convertisseur de fréquence.

Dans l'exemple de réalisation illustré par le schéma annexé, de tels moyens de synchronisation sont constitués par une connexion rigide (20) reliant entre eux les deux arbres (17,18).

Par ailleurs, dans l'exemple illustré, l'ensouple (1) et le système d'appel (5) du tissu formé sont commandés par deux moteurs individuels (21) et (22).

Enfin, s'il peut être envisagé de commander des organes de formation de la foule, ratière par exemple, par une liaison mécanique (courroie (23)/arbre (24)), selon une forme préférentielle de mise en oeuvre, cette commande est obtenue par un moteur individuel (25).

La mise en oeuvre d'un tel métier est la suivante.

Lors de la mise en route du métier, les différents organes étant à leur point de départ, on procède à une montée en vitesse des moteurs (15,16) sur plusieurs tours du métier, le dérouleur (21), l'appel (22) et la ratière (8) étant à l'arrêt, puis on présente la trame (9) à la pince d'insertion (10), et simultanément, on actionne les moteurs (21,22,25) permettant un processus normal de tissage.

Suite à un arrêt, volontaire ou consécutif à une casse lors de la remise en route, après réparation éventuelle du fil, l'ensemble des moteurs est actionné pour réaliser un retour en arrière de deux tours. Cela étant fait, les moteurs (15,16) sont mis en route et accélérés sur un tour puis, au deuxième tour, on inserre une nouvelle duite (9) et, simultanément, on réactionne les moteurs (21,22,25) commandant le dérouleur de chaine et la ratière.

Par rapport aux solutions antérieures dans lesquelles les mouvements sont obtenus à partir d'un seul moteur entraînant un arbre unique à partir duquel les liaisons mécaniques permettent d'assurer l'entraînement en synchronisme des différents organes du métier, la solution conforme à l'invention présente les avantages suivants :
- montée en vitesse plus rapide ;
- structure générale du métier plus simple par la suppression de l'arbre principal à fort couple, de l'ensemble cellule embrayage-frein, et du moteur de rappel sur la mécanique de formation de la foule ;
- une plus grande fiabilité et une diminution des vibrations ;
- un ajustage de la machine et une marche lente intégrée.

## Revendications

1. Métier à tisser dans lequel l'insertion de la trame (9) est réalisée par l'intermédiaire de deux pinces (10,11), introduites simultanément à l'intérieur de la foule (4) à partir de chaque côté du métier, l'une (10) servant à amener le fil de trame prélevé sur une bobine située sur un côté de la machine jusqu'au milieu de sa largeur où s'effectue alors un transfert à la seconde pince (11) qui, lors de son recul, amène le fil sur le côté opposé au côté d'alimentation, la duite mise en place étant ensuite tassée contre la dernière duite du tissu par l'intermédiaire d'un peigne porté par un battant (12), ***caractérisé*** en ce que la commande des moyens d'insertion de trame (10,11) et du battant (12) est réalisée par l'intermédiaire de deux moteurs électriques (15,16), disposés de chaque côté du métier:
- chaque moteur (15,16) entraînant un arbre machine (17,18) commandant les moyens (10,11) d'insertion de trame et le carter (13,14) porte battant (4) situé du même côté que lui;
- ces deux moteurs (15,16) étant alimentés en parallèle par l'intermédiaire d'un ou plusieurs convertisseur de fréquence (30) et étant reliés entre eux par des moyens de synchronisation.

2. Métier à tisser selon la revendication 1, ***caractérisé*** en ce que les moyens de synchronisation sont constitués par une connexion rigide (20) reliant entre eux les deux arbres machines (17,18).

3. Métier à tisser selon l'une des revendications 1 et 2, ***caractérisé*** en ce que le dérouleur de chaine (1), l'appel du tissu (6) et les moyens (cadres (12) ou mécanique Jacquard) assurant la formation de la foule, sont commandés par des moteurs électriques indépendants (21,22,25).

## Patentansprüche

1. Webstuhl, bei dem der Eintrag des Schußfadens (9) mit Hilfe zweier Klemmen (10,11) erfolgt, welche gleichzeitig in das Innere des Webfachs (4) ausgehend von jeder Seite des Webstuhls eingeführt werden, wobei eine Klemme (10) dazu dient, den von einer Spule, welche auf einer Seite der Maschine angeordnet ist, abgezogenen Schußfaden bis zur Mitte der Breite der Maschine zu führen, wo dann eine Übergabe an die zweite Klemme (11) erfolgt, die beim Zurückziehen den Faden auf die der Zufuhrseite gegenüberliegenden Seite führt, wobei die eingeführte Schußlänge danach mit Hilfe eines von einer Weblade getragenen Webblattes (12) gegen die letzte Schußlänge des Gewebes gedrückt wird, **dadurch gekennzeichnet**, daß die Betätigung der Mittel zum Schußeintrag (10,11) und der Weblade mittels zweier elektrischer Motoren (15,16) erfolgt, welche auf jeweils einer Seite des Webstuhls angeordnet sind:
- wobei jeder Motor (15,16) eine Maschinenwelle (17.18) antreibt, welche die Mittel (10.11) zum Schußeintrag und das auf der gleichen Seite liegende, die Weblade (4) tragende Gehäuse (13,14) betätigt:
- wobei diese zwei Motoren (15,16) parallel mittels eines oder mehrerer Frequenzwandler (30) versorgt werden und miteinander durch Synchronisierungsmittel verbunden sind.

2. Webstuhl nach Anspruch 1, **dadurch gekennzeichnet**, daß die Synchronisierungsmittel aus einer starren Verbindung (20) bestehen, welche die beiden Maschinenwellen (17,18) miteinander verbindet.

3. Webstuhl nach einem der Ansprüche 1 und 2, **dadurch gekennzeichnet,** daß die Kettablaßvorrichtung (1), der Abzug des Gewebes (6) und die Mittel (Rahmen (12) oder Jaquard-Mechanismus) zur Gewährleistung der Bildung des Webfachs durch unabhängige elektrische Motoren (21,22,25) betätigt werden.

## Claims

1. Weaving machine, in which the insertion of the weft (9) is carried out by means of two grippers (10,11) introduced simultaneously into the shed (4) from each side of the machine, one gripper (10) serving for delivering the weft yarn, taken from a bobbin located on one side of the machine, as far as the middle of the width of the latter, where there is then a transfer to the second gripper (11) which, during its retraction, delivers the yarn on the side opposite to the feed side, the pick put in place subsequently being beaten up against the last pick of the fabric by means of a reed carried by a batten (12), characterized in that the control of the weft insertion means (10,11) and of the batten (12) is carried out by means of two electric motors (15,16) arranged on each side of the machine :
- each motor (15,16) driving a machine shaft (17,18) controlling the weft insertion means (10,11) and the batten-carrying housing (13,14) located on the same side as the said motor ;
- these two motors (15,16) being supplied in parallel by means of one or more frequency converters (30) and being connected to one another by synchronizing means.

2. Weaving machine according to claim 1, characterized in that the synchronizing means consist of a rigid connection (20) connecting the two machine shafts (17,18) to one another.

3. Weaving machine according to one of claims 1 and 2, characterized in that the warp unwinder (1), the take-up for the fabric (6) and the means (frames (12) or Jacquard mechanism) ensuring the formation of the shed are controlled by independent electric motors (21,22,25).
